# EUROPÄISCHE PATENTSCHRIFT

(11) **EP 0 062 889 B1**
(45) Veröffentlichungstag und Bekanntmachung des Hinweises auf die Patenterteilung: **05.09.1984**
(21) Anmeldenummer: 82102956.8
(22) Anmeldetag: 06.04.1982
(51) Int. Cl.: B41J 3/04, B41J 7/80

(54) **Mit Flüssigkeitströpfchen arbeitendes Schreibgerät**
Liquid droplets recording device
Dispositif d'enregistrement à gouttelettes de liquide

(30) Priorität: 08.04.1981 DE 3114192
(43) Veröffentlichungstag der Anmeldung: 20.10.1982
(73) Patentinhaber: Siemens-Elema AB, 171 95 Solna 1 (SE); SIEMENS AKTIENGESELLSCHAFT, 80333 München (DE)
(72) Erfinder: Nilsson, Kenth, Dipl.-Ing., S-184 00 Akersberga (SE); Bolmgren, Jan, S-162 46 Vaellingby (SE)

## Beschreibung

Die Erfindung betrifft ein mit Flüssigkeitströpfchen arbeitendes Schreibgerät zur punktweisen Aufzeichnung analoger Verläufe oder alphanumerischer Zeichen sowie von Bildern, wobei zum Schreiben der einzelnen Punkte reihenweise angeordnete Düsen vorhanden sind, vor deren Eintrittsöffnungen derart kontaktierte piezoelektrische Wandler angeordnet sind, dass bei elektrischen Spannungsänderungen an der Kontaktierung Schreibflüssigkeit aus der Düse herausgestossen und auf einen vor der Austrittsöffnung der Düsen angeordnetem Aufzeichnungsträger aufgebracht wird, wobei die einzelnen Wandler durch die Zähne einer kammartigen Piezoplatte geformt werden und das Plattenmaterial selbst bilaminar aus Piezokeramik und einem Trägermaterial gebildet ist.

Ein solches Schreibgerät, bei dem das Plattenmaterial aus Piezokeramik und Metall besteht, ist durch die DE-OS 2 527 647 bekannt. Wegen der Form der Piezoplatte und des Plattenmaterials entsteht über den gemeinsamen Kammsteg der Zähne eine mechanische Kopplung zwischen diesen. Wenn ein Zahn durch eine Spannung derart angeregt wird, dass er sich biegt, hat das zur Folge, dass die benachbarten Zähne sich mit einer gewissen Verzögerung ebenfalls, wenn auch nicht gleich stark, biegen. Aufgrund der mechanischen Kopplung werden auch die weiter entfernten Zähne beeinflusst ; die Anregung dieser Zähne nimmt aber mit dem Abstand zum angerecten Zahn ab. Bei dem bekannten Schreibgerät ist der Kammsteg der Piezoplatte an einem Träger befestigt, so dass dieser Teil der Piezoplatte nicht gebogen werden kann. Wenn der an den Träger des Schreibgerätes einzuspannende Kammsteg der Piezoplatte etwas gebogen ist, kann die Platte beim Einspannen leicht brechen.

Durch die erwähnte mechanische Kopplung zwischen den Zähnen besteht auch die Gefahr, dass Tinte aus dem Bereich benachbarter Zähne vor die Düse des mit Spannung angeregten Zahnes übertragen wird. Um eine gute Schreibqualität zu erzielen, muss sich jeder Zahn vor seiner Betätigung in Ruhestellung befinden. Wenn zwei nebeneinanderliegende Zähne unmittelbar nacheinander betätigt werden sollen, so dürfte der zuerst betätigte Zahn den benachbarten Zahn nicht in Schwingung versetzen. Erfolgt dies, muss der Zeitabstand zwischen den Betätigungsimpulsen so lang gemacht werden, dass die Schwingung des benachbarten Zahnes abgeklungen ist. Das Ergebnis ist eine kräftige Senkung der maximalen Schreibgeschwindigkeit.

Der Erfindung lieft die Aufgabe zugrunde, ein Schreibgerät der eingangs genannten Art zu schaffen, bei dem die mechanische Kopplung zwischen den Zähnen der Piezoplatte so verringert ist, dass die Übertragung der Kopplungskräfte von einem aktivierten Zahn auf die benachbarten Zähne beseitigt ist. Ausserdem soll die Piezoplatte so biegsam sein, dass ein Bruch beim Einspannen des Kammrückens vermieden wird.

Diese Aufgabe ist erfindungsgemäss dadurch gelöst, dass zur Verringerung der mechanischen Kopplung zwischen den Zähnen über den allen Zähnen gemeinsamen Kammsteg das Keramikmaterial in der Verlängerung der Zahnzwischenräume auch auf dem Kammsteg entfernt ist. Dadurch, dass nur das Trägermaterial die Zähne miteinander verbindet, ist die mechanische Kopplung zwischen den Zähnen derart reduziert, dass beim Aktivieren eines Zahnes die benachbarten Zähne nicht beeinflusst werden. Ferner ist die Piezoplatte nunmehr derart biegsam, dass beim Einspannen des Kammrückens kein Bruch in der Platte auftreten kann.

Die Erfindung ist nachfolgend anhand eines in den Zeichnungen dargestellten Ausführungsbeispiels näher erläutert. Es zeigen :
Figur 1 eine Draufsicht auf eine kammartige Piezoplatte nach der Erfindung,
Figur 2 einen Schnitt durch eine Piezoplatte gemäss Schnittlinie 11-11 von Fig. 1,
Figur 3 eine schematische Ansicht eines Schreibgerätes, und
Figur 4 eine Seitenansicht eines als Biegeschwinger arbeitenden piezoelektrischen Wandlers.

Aus Fig. 3 ist der äussere Prinzipaufbau eines Schreibgerätes ersichtlich. Über die Transportrollen 1 und 2 wird der Aufzeichnungsträger 3, z. B. normales Registrierpapier, in Richtung des Pfeiles 4 über einen Abstandshalter 5 an der Seite 6 des Gehäuses 7 vorbeigezogen. In das Gehäuse 7 ist die Anschlussleitung 8 geführt, die an ihrem freien Ende mit einem Stecker 9 zum Anschluss an ein nicht dargestelles Steuergerät versehen ist, das die Steuersignale für die Aufzeichnung der gewünschten Verläufe, Zeichen oder Bilder liefert.

In Fig. 4 ist dargestellt, wie die Seite 6 des Gehäuses 7 parallel zum Aufzeichnungsträger 3 angebracht ist. Die Seite 6 ist die Seite eines Trägers 10, der eine Anzahl in einer Reihe nebeneinander angeordneter Düsen 11 aufweist. Ausser der Schreibflüssigkeit sind im Gehäuse 7 stabförmige Wandler 12 aus piezoelektrischem Material vorhanden, die derart kontaktiert und angeordnet sind, dass sie bei entsprechender elektrischer Ansteuerung Schreibflüssigkeit in Form eines Tröpfchens aus der Düse 11 spritzen.

Die Wandler 12, die als Zähne eines Kammes ausgebildet sind (Fig. 1), arbeiten als Biegeschwinger. Dabei ist der aus den Wandlern 12 und dem Kammrücken 13 bestehende Piezokamm 14 parallel zur Ebene des Trägers 10 angeordnet. In der Figur 4 ist dargestellt, dass die kammartige Piezoplatte bilaminar ist und aus einer Piezokeramik-Schicht 16 und einer Metallschicht 17 gebildet ist. Der freie Endbereich der einzelnen Wandler 12 befindet sich vor den einzelnen Düsen 11 der Düsenreihe. Der Kammrücken 13 ist mit einem Befestigungsschraubsatz 15 an dem die Düsenreihe aufnehmenden Träger 10 angeschraubt. Bei Anlegen von elektrischer Spannung an die Kontaktierungen eines Wandlers 12 bewegt sich dieser in die in Fig. 4 gestrichelt dargestellte Position. Bei einer Unterbrechung der angelegten Spannung schnellt er in die nicht gebogene, mit durchgezogenen Linien gezeichnete Stellung zurück und drückt dabei ein Tröpfchen Schreibflüssigkeit durch die Düse 11.

In den Fig. 1 und 2 ist dargestellt, dass zwischen den Zähnen bzw. den Wandlern 12 über den allen Zähnen 12 gemeinsamen Kammsteg 13 die Keramikschicht 16 in der Verlängerung der Zahnzwischenräume 18 auch auf dem Kammsteg entfernt ist. Die Fig. 1 bis 4 sind nicht masstäblich dargestellt. Der Abstand zwischen z. B. jeder Düse 11 bzw. jedem Zahn 12 beträgt etwa 250 J.l.m.

Dadurch, dass nur die Metallschicht 17 die Zähne 12 miteinander verbindet, ist eine maximale Verringerung der mechanischen Kopplung zwischen den Zähnen 12 gegeben. Hierdurch kann eine gute Schreibqualität und gleichzeitig eine hohe Schreibgeschwindigkeit erzielt werden. Ferner entstehen geringere mechanische Beanspruchungen im Kamm bei der Einspannung. Als Trägermaterial für die Piezokeramik kann statt Metall auch Keramik oder Glas, z. B. Aluminiumoxid oder Silizium, vorgesehen sein.

## Patentansprüche

Mit Flüssigkeitströpfchen arbeitendes Schreibgerät zur punktweisen Aufzeichnung analoger Verläufe oder alphanumerischer Zeichen sowie von Bildern, wobei zum Schreiben der einzelnen Punkte reihenweise angeordnete Düsen vorhanden sind, vor deren Eintrittsöffnungen derart kontaktierte piezoelektrische Wandler angeordnet sind, dass bei elektrischen Spannungsänderungen an der Kontaktierung Schreibflüssigkeit aus der Düse herausgestossen und auf einem vor der Austrittsöffnung der Düsen angeordneten Aufzeichnungsträger aufgebracht wird, wobei die einzelnen Wandler durch die Zähne einer kammartigen Piezoplatte geformt werden und das Plattenmaterial selbst bilaminar aus Piezokeramik und einem Trägermaterial gebildet ist, dadurch gekennzeichnet, dass zur Verringerung der mechanischen Kopplung zwischen den Zähnen (12) über den allen Zät ien (12) gemeinsamen Kammsteg (13) das Keramikmaterial (16) in der Verlängerung der Zahnzwischenräume (18) auch auf dem Kammsteg (13) entfernt ist.

## Claims

A recording instrument operating by means of liquid droplets for the punctiform recording of analogue patterns or alphanumerical characters, as well as pictures, wherein in order to record the individual dots, nozzles are arranged in rows, before the inlet openings of which nozzles, contacted piezoelectric transducers are arranged in such a way that, on changes in the electrical potential at the contact, recording liquid is ejected from the nozzle and applied onto a data carrier which is arranged in front of the outlet openings of the nozzles, the individual transducers being formed by the teeth of a comb-shaped piezoplate and the plate material itself being of two-layer construction and made of piezoceramic and a carrier material, characterised in that, in order to decrease the mechanical coupling between the teeth (12) through the comb bridge portion (13) which is common to all the teeth (12), the ceramic material (16) is also removed on the comb bridge portion (13) in a prolongation of the spaces (18) between the teeth.

## Revendications

Enregistreur opérant avec des gouttelettes de liquide pour enregistrer, sous la forme de points, des variations analogiques ou des caractères alphanumériques ainsi que des images, et dans lequel, pour réaliser l'enregistrement des différents points, il est prévu des buses disposées suivant une rangée et devant les ouvertures d'entrée desquelles se trouvent disposés des transducteurs piézoélectriques contactés de telle manière que, lors de variations électriques de tension au niveau du contact, de l'encre est éjectée de la buse et est apposée sur un support d'enregistrement disposé devant l'ouverture de sortie des buses, et dans lequel les différents transducteurs sont formés par les dents d'une plaque piézoélectrique en forme de peigne et le matériau même de la plaque est réalisé à la manière d'un bilame par une piézocéramique et par un matériau de support, caractérisé par le fait que pour réduire le couplage mécanique entre les dents (12) réalisé par l'intermédiaire du dos (13) du peigne, qui est commun à toutes les dents (12), le matériau céramique (16) est également éliminé sur le dos (13) du peigne dans le prolongement des espaces intercalaires (18) situés entre les dents.
